# EUROPÄISCHE PATENTSCHRIFT

(11) **EP 1 165 907 B1**
(45) Veröffentlichungstag und Bekanntmachung des Hinweises auf die Patenterteilung: **18.05.2005**
(21) Anmeldenummer: 00910811.9
(22) Anmeldetag: 10.03.2000
(51) Int. Cl.: E04G 21/08

(54) **INNENRÜTTLER MIT MESSSYSTEM**
INTERNAL VIBRATOR WITH A MEASURING SYSTEM
VIBRATEUR INTERNE DOTE D'UN SYSTEME DE MESURE

(30) Priorität: 23.03.1999 DE 19913077
(43) Veröffentlichungstag der Anmeldung: 02.01.2002
(73) Patentinhaber: Wacker Construction Equipment AG, 80809 München (DE)
(72) Erfinder: KUNZE, Günter, D-01705 Freital-Weissig (DE); SICK, Georg, D-82340 Feldafing (DE); GRAUL, Stefan, D-06786 Wörlitz (DE)
(74) Vertreter: Hoffmann, Jörg Peter, Dr. Ing.
(86) Internationale Anmeldenummer: PCT/EP2000/002138
(87) Internationale Veröffentlichungsnummer: WO 2000/057000

(56) Entgegenhaltungen:
- DE-A- 3 901 893
- GB-A- 1 097 651

## Beschreibung

Die Erfindung betrifft eine Innenrüttelvorrichtung gemäß dem Oberbegriff von Patentanspruch 1.

Es ist bekannt, dass Frischbeton nach dem Einbringen in eine Schalung verdichtet werden muss, um ein bestimmtes Raumgewicht unter Vermeidung von Gasporen oder sogenannten "Kiesnestern" zu erreichen. Eine 10 % geringere Dichte des Betons hat bereits eine Halbierung der Druckfestigkeit zur Folge. Eine übermäßige Verdichtung des Betons jedoch kann zu einer Entmischung des Betons mit zonenweiser Anreicherung von Zementleim führen.

Größere Betonschüttungen werden üblicherweise manuell unter Verwendung von Vibratoren bzw. Rüttlern, wie z. B. Schlauch- oder Stabrüttlem. verdichtet. Derartige Rüttler sind Innenrüttler, bei denen im Innern einer in den Frischbeton eintauchenden Rüttelflasche eine Unwucht über einen Elektromotor angetrieben wird, wodurch Schwingungen entstehen, die den Beton verdichten. Während der Baustoff Beton vielfältigen und strengen Qualitätskontrollen unterliegt, ist jedoch das fachgerechte Verdichten des Betons erheblich von den individuellen Fähigkeiten des Bedieners der Innenrüttler abhängig. Er allein bestimmt, ob ein optimales und gleichmäßiges Verdichtungsergebnis erhalten wird. Da aber die individuellen Fähigkeiten verschiedener Bediener naturgemäß sehr unterschiedlich sein können, kann auch die Verdichtungsqualität erheblich streuen, was in bestimmten Fällen zu einem ungenügenden Verdichtungsergebnis und damit zu nicht ausreichender Betonfestigkeit führt.

In zahlreichen Studien wurde bereits die Vielfalt von Einflussfaktoren auf das Verdichtungsergebnis dargelegt. Entscheidende Größen sind dabei der m·r-Wert der Unwucht (Masse - Radius), die Beschleunigung der die Unwucht und den Antriebsmotor aufnehmenden Rüttelflasche, die Frequenz, die aufgenommene elektrische Leistung, die Wegamplitude und die Energie des einzelnen Stoßes.

In der DE-OS-39 01 893 ist eine Innenrüttelvorrichtung mit einer Rütteleinheit und einer über eine elastische Verbindung getrennten Schaltungseinheit beschrieben, bei der eine Messeinrichtung zum Erfassen der Drehzahl eines eine Schwingungserzeugungseinrichtung antreibenden Elektromotors vorgesehen ist. Die Messeinrichtung ist Bestandteil einer Drehzahlregeleinrichtung, mit der die Drehgeschwindigkeit des Elektromotors derart gesteuert werden kann. dass sie einem voreingestellten Wert folgt.

In der DE-A-2 162 201 wird ein Innenrüttler beschrieben, bei dem ein eine Unwuchtmasse antreibender Elektromotor mit einem Motorschutzschalter ausgestattet ist. der durch einen an den Motorwicklungen angeordneten Temperaturfühler auslösbar ist.

Aus der DE-A-195 42 868 ist eine im Herstellungsprozess von Betonformteilen eingesetzte Rüttlervorrichtung bekannt, bei der zwei jeweils mit einem Beschleunigungsaufnehmer ausgestattete Außenrüttler vorgesehen sind. Die durch die Außenrüttler auf einen Rütteltisch aufgebrachten Rüttelkräfte werden durch die Beschleunigungsaufnehmer erfasst und in Form von Messsignalen weiterverarbeitet. Anhand der Messwerte und abgespeicherter Vergleichswerte lässt sich eine Prognose über die zu erwartende Produktqualität der Formteile erstellen.

Aus der GB-A-1097651 ist ein Innenvibrator bekannt, bei dem die Leistungsaufnahme eines eine Unwuchtmasse antreibenden Elektromotors als Anzeichen für den Verdichtungsgrad des zu verdichtenden Betons angesehen wird.

Der Erfindung liegt die Aufgabe zugrunde, eine Innenrüttelvorrichtung anzugeben, die dem Bediener eine Information gibt. die es ihm ermöglicht, unabhängig von seinen individuellen Fähigkeiten die Qualität seiner Verdichtungsarbeit einzuschätzen.

Erfindungsgemäß wird die Aufgabe durch eine Innenrüttelvorrichtung mit den Merkmalen von Patentanspruch 1 gelöst. Vorteilhafte Weiterentwicklungen der Erfindung sind den abhängigen Ansprüchen zu entnehmen.

Die erfindungsgemäße Innenrüttelvorrichtung gemäß Anspruch 1 weist eine Messeinrichtung zum Erfassen von wenigstens einem Betriebsparameter der Innenrüttelvorrichtung auf, wobei der Betriebsparameter ein Parameter aus der Gruppe Bewegung der Rütteleinheit. Schwingungsamplitude der Rütteleinheit, Schwingungsfrequenz der Rütteleinheit. Drehzahl des Elektromotors, elektrische Anregungsfrequenz des Elektromotors und Wicklungstemperatur eines Stators des Elektromotors ist Weiterhin ist eine Auswerteschaltung vorgesehen. durch die aufgrund der Messwerte und damit aufgrund einer Änderung des Betriebsparameters ein Signal erzeugbar ist, das einer Änderung des Verdichtungszustands des Materials entspricht.

Es hat sich herausgestellt, dass die genannten Betriebsparameter mit einer Dichteveränderung des Betons korrelieren. so dass aus einer Änderung der Betriebsparameter Rückschlüsse auf die Verdichtungswirkung des Innenrüttlers gezogen werden können.

Die von der Messeinrichtung gelieferten Messwerte werden durch die Auswerteschaltung ausgewertet, wobei zu diesem Zweck Auswertealgorithmen zur Verfügung stehen, so dass aufgrund einer Änderung des Betriebsparameters . Rückschlüsse auf eine Änderung des Verdichtungszustands des zu verdichtenden Materials gezogen werden können.

Wie bereits dargelegt, hängt die Verdichtungswirkung von zahlreichen Größen ab, von denen jedoch nur einige messbar sind. Außer der Beschleunigung der üblicherweise in Form einer Rüttelflasche realisierten Rütteleinheit im Frischbeton gehören dazu die vom Antriebsmotor aufgenommene elektrische Leistung und seine Drehzahl sowie nicht veränderliche Größen wie der m · r-Wert und die Rüttelflaschenmasse. Die definierten Betriebsparameter überschneiden sich teilweise. So kann zum Beispiel aus der Schwingungsamplitute und der Schwingungsfrequenz der Rütteleinheit auf die Bewegung, insbesondere die Beschleunigung der Rütteleinheit geschlossen werden. Die Leistungsaufnahme des Elektromotors wird im Wesentlichen - unter Annahme einer konstanten Spannung - durch den fließenden Strom bestimmt.

Die Messeinrichtung wird vorteilhafterweise durch die Auswerteschaltung gespeist.

Eine besonders vorteilhafte Ausführungsform der Erfindung ist dadurch gekennzeichnet, dass die Messeinrichtung wenigstens eine in der Rütteleinheit vorgesehene Bewegungsmesseinrichtung aufweist. Durch die Aufnahme der Bewegungsmesseinrichtung, vorzugsweise eines Beschleunigungsaufnehmers, in die Rütteleinheit kann die Bewegung der Rütteleinheit direkt erfasst werden. woraus sich Rückschlüsse auf die Verdichtungswirkung ziehen lassen. Sofern die Beschleunigung der Rütteleinheit gemessen wird. kann über Integrationen auch die Geschwindigkeit sowie der Bewegungsweg der Rüttelflasche ermittelt werden.

Vorteilhafterweise ist die Auswerteschaltung in der von der Rütteleinheit getrennten Schaltungseinheit vorgesehen, speist die Bewegungsmesseinrichtung und wertet deren Signale aus. Da die Schaltungseinheit mit der Rütteleinheit lediglich elastisch verbunden ist, werden schädigende Einflüsse auf die Elektronik der Auswerteschaltung durch die in der Rütteleinheit erzeugten Schwingungen vermieden.

Vorteilhafterweise ist die Schaltungseinheit zusammen mit einem Netzschalter und einem Frequenzumformer in einem Schaltergehäuse zusammengefaßt. Der Frequenzumformer dient dazu. die Netzfrequenz in eine für den Antriebsmotor in der Rüttelflasche erforderliche höhere Frequenz zu wandeln.

Wenn in der Rütteleinheit zwei Beschleunigungsaufnehmer vorgesehen sind. deren Messrichtungen zueinander und zu einer Längsachse der Rütteleinheit senkrecht stehen. kann der Verlauf von Schwingungen in sämtlichen Richtungen senkrecht zur Längsachse erfasst werden.

Bei einer anderen Ausführungsform der Erfindung weist die Messeinrichtung zusätzlich eine mit der Auswerteschaltung gekoppelte Leistungsmesseinrichtung zum Ermitteln der von der Schwingungserzeugungseinrichtung, d. h. vom Antriebsmotor, aufgenommenen elektrischen Leistung auf. Die Leistungsmessung kann zum Beispiel durch Messung des von dem Elektromotor aufgenommenen Stroms erfolgen. Sie läßt ebenfalls Rückschlüsse auf das Verdichtungsergebnis zu.

Wenn darüber hinaus auch noch der Beschleunigungsaufnehmer in der Rütteleinheit vorgesehen ist. können die Messwerte der Leistungsmesseinrichung und die des Beschleunigungsaufnehmers zusammen von geeigneten Algorithmen verarbeitet werden. Dadurch wird das Messergebnis zusätzlich präzisiert.

Durch die Auswerteschaltung kann über eine optische und/oder akustische Anzeige ein Signal an den Bediener gegeben werden, wenn seine Verdichtungsarbeit ein Ergebnis in einem optimalen Bereich erzielt hat. Umgekehrt kann bei Nichterreichen der erforderlichen Verdichtung ein Warnsignal abgegeben werden. Bei Feststellung von Messergebnissen außerhalb eines vorgegebenen Bereiches kann die Innenrüttelvorrichtung auch automatisch in einen sicheren Stand-By-Zustand gehen oder anderweitig inaktiviert werden.

Diese und weitere Vorteile und Merkmale der Erfindung werden nachfolgend unter Zuhilfenahme der einzigen Figur anhand eines Ausführungsbeispiels erläutert. Die Figur zeigt einen auch als Schlauchrüttler bezeichneten Innenrüttler. Alternativ dazu sind auch Handstockrüttler oder Stabrüttler bekannt, die meist mit einem Handgriff zur Bedienung ausgestattet sind und eine erheblich kürzere Baulänge aufweisen.

Der Schlauchrüttler weist eine von einem Schutzschlauch 1 gehaltene Rüttelflasche 2 auf. Am anderen Ende des mitunter eine Länge von mehreren Metern aufweisenden Schutzschlauchs 1 ist ein als Schaltungseinheit dienendes Schaltergehäuse 3 vorgesehen, von dem wiederum ein Netzkabel 4 abgeht.

Der Innenrüttler wird vom Bediener an dem Bedien- und Schutzschlauch 1 gehalten. Bei den bereits erwähnten Handstock- oder Stabrüttlern ist dagegen zur Bedienung ein Handgriff vorgesehen, in dem das Schaltergehäuse 3 integriert sein kann.

In der als Rütteleinheit dienenden Rüttelflasche 2 ist ein Elektromotor vorgesehen, der in an sich bekannter Weise eine ebenfalls in der Rüttelflasche 2 angeordnete Unwucht antreibt, wodurch die gewünschten Schwingungen der Rüttelflasche 2 entstehen.

In dem Schaltergehäuse 3 ist außer einem Netzschalter 5 ein nicht dargestellter Frequenzumformer angeordnet, der die über das Netzkabel 4 zugeführte elektrische Netzfrequenz auf einen höheren Frequenzwert wandelt, der für den Betrieb des Elektromotors erforderlich ist. Üblich sind dabei Werte von 200 Hertz.

Da der vorstehende Schlauchrüttler im Wesentlichen bekannt ist. wird auf eine detailliertere Beschreibung verzichtet.

Bei dem erfindungsgemäßen Schlauchrüttler sind in der Rüttelflasche 2 zwei als Bewegungsmesseinrichtungen dienende Beschleunigungsaufnehmer 6 derart angeordnet, dass ihre Messrichtungen 7 senkrecht zu einer Längsachse 8 der Rüttelflasche 2 stehen. Zudem stehen auch die beiden Messrichtungen 7 senkrecht zueinander, so dass durch die Beschleunigungsaufnehmer 6 Schwingungen in einer Ebene senkrecht zu der Längsachse 8 erfasst werden können.

Bei den Beschleunigungsaufnehmem 6 handelt es sich um miniaturisierte Bauelemente, wie sie z. B. aus der Fahrzeugtechnik bei Airbag-Steuerungen oder Fahrzeugstabilisierungssystemen bekannt sind. Dadurch bauen die Beschleunigungsaufnehmer 6 sehr klein, so dass die Rüttelflasche 2 durch die Aufnahme der Beschleunigungsaufnehmer 6 nicht grundsätzlich neu gestaltet werden muss.

Im Schaltergehäuse 3 ist eine nicht dargestellte Auswerteschaltung untergebracht. die mit den Beschleunigungsaufnehmern 6 in Verbindung steht und somit diese nicht nur mit elektrischer Energie speist, sondern auch die von den Beschleunigungsaufnehmern abgegebenen Signale erfasst und auswertet.

In der Auswerteschaltung sind Auswertealgorithmen abgelegt, mit deren Hilfe die von den Beschleunigungsaufnehmern 6 gelieferten Messergebnisse ausgewertet werden können. Zu diesem Zweck kann auch ein Speicher vorgesehen sein, in dem bestimmte Kennfelder oder Algorithmen gespeichert sind. Die Auswertealgorithmen und Kennfelder kann der Fachmann durch Vorversuche ermitteln, bei denen in Abhängigkeit von dem Verdichtungsergebnis die entsprechenden Größen in Relation gesetzt werden.

Die Auswerteschaltung läßt sich vorteilhafterweise in Form eines neuronalen Netzwerks oder einer Fuzzy-Logik realisieren, um die Messsignale in Echtzeit weiterzuverarbeiten und eine gewisse Lernfähigkeit für das Gerät zu ermöglichen. Selbstverständlich kann die Auswerteelektronik auch mit klassischen Steuer- und Regelbausteinen aufgebaut sein.

Außer in dem Schaltergehäuse 3 kann die Auswerteschaltung auch direkt in der Rüttelflasche 2 oder an anderen Stellen untergebracht sein, wobei jedoch das Schaltergehäuse 3 den Vorteil hat, weitgehend schwingungsfrei zu sein, was den elektronischen Bauteilen zugute kommt.

Zur Erhöhung der Messgenauigkeit kann eine vorteilhafterweise ebenfalls im Schaltergehäuse 3 untergebrachte Leistungsmesseinrichtung vorgesehen werden, die die von der Schwingungserzeugungseinrichtung, d. h. dem Elektromotor. aufgenommene elektrische Leistung ermittelt, die ebenfalls ein Einflusskriterium auf die Verdichtungswirkung des Rüttlers ist. Die Leistungsmesseinrichtung ist mit der Auswerteschaltung verbunden, wobei die Messsignale durch geeignete Algorithmen verarbeitet werden.

Wenn die Auswerteschaltung feststellt, dass die gemessenen Größen in einem bestimmten Bereich liegen bzw. einen bestimmten Verlauf nehmen, was darauf hindeutet, dass das Verdichtungsresultat zu diesem Zeitpunkt optimal ist, gibt sie über eine Anzeige 9 ein optisches Signal an den Bediener. Die Anzeige 9 kann beispielsweise durch ein rotes und ein grünes Lämpchen realisiert sein, wobei im Falle einer nicht ausreichenden Verdichtungswirkung das rote Lämpchen und nach Erreichen des gewünschten Verdichtungserfolges das grüne Lämpchen zum Aufleuchten gebracht wird. Eine andere Anzeigemöglichkeit besteht darin, einen Leuchtbalken anzusteuern, dessen Länge oder Helligkeit je nach Verdichtungsergebnis variiert. Darüber hinaus ist es ebenfalls möglich, den Bediener akustisch über den jeweiligen Bearbeitungszustand zu informieren. Selbstverständlich sind zahlreiche weitere Möglichkeiten denkbar, mit denen das Ergebnis der Auswertung der Messgrößen mitgeteilt bzw. weiterverwendet werden kann. Jedoch ist zu beachten, dass der Innenrüttler üblicherweise harten Baustellenbedingungen ausgesetzt wird, so dass eine gewisse Robustheit in jedem Fall anzustreben ist.

Bei einer anderen, besonders vorteilhaften Ausführungsform der Erfindung ist statt einer Bewegungsmesseinrichtung oder einer Leistungsmesseinrichtung eine Drehzahlmesseinrichtung zum Bestimmen der Drehzahl des Elektromotors vorgesehen, der in der Rüttelflasche eine Unwucht drehend antreibt. Die Änderung der Drehzahlwerte wird von der Auswerteschaltung verarbeitet und als Kriterium für eine Verdichtungswirkung bzw. ein Verdichtungsergebnis herangezogen. Auf diese Weise kann der aktuelle Verdichtungszustand oder zumindest die maximal erreichbare relative Betondichte dem Bediener signalisiert werden.

Es hat sich bei Untersuchungen herausgestellt, dass sich beim Verdichten von Beton über die Zeit ein signifikanter Motordrehzahlverlauf einstellt. Die Motordrehzahl fällt nach dem Eintauchen der Rüttelflasche in den Frischbeton zunächst ab, steigt dann aber mit zunehmender Betondichte wieder an. Die Leistungsaufnahme des Motors verhält sich umgekehrt dazu. Die Auswertealgorithmen in der Auswerteschaltung können daher so ausgebildet sein. dass sie wenigstens zwei Parameter, nämlich die Drehzahl und die Zeit seit dem Eintauchen, berücksichtigen. Nach Ablauf einer bestimmten Zeit und Erreichen einer vorgegebenen Drehzahl könnte der Schluss gezogen werden, dass der Beton ausreichend verdichtet worden ist.

Durch die Erfindung wird ein sensitiver Innenrüttler angegeben, mit dem es möglich ist. Rückwirkungen auf die Rüttelflasche, die sich durch eine Änderung im Gefüge des Frischbetons und damit aufgrund der Verdichtungstätigkeit ergeben, zu ermitteln. Dadurch wird es möglich, dem Bediener unabhängig von seinen fachlichen Kenntnissen und Erfahrungen eine Information zur Hand zu geben, welchen Erfolg seine Arbeit beim Verdichten von Beton erreicht hat. Damit lässt sich eine nicht ausreichende Betonqualität aufgrund minderwertiger Verdichtungstätigkeit, z. B. durch einen ungeschulten Bediener, weitgehend vermeiden.

## Patentansprüche

1. Innenrüttelvorrichtung zum Verdichten eines fließfähigen Materials, mit
- einer Rütteleinheit (2), in der eine Schwingungserzeugungseinrichtung mit einem Elektromotor angeordnet ist;
- einer von der Rütteleinheit (2) über eine elastische Verbindung (1) getrennten Schaltungseinheit (3);
- einer Messeinrichtung (6) zum Erfassen von wenigstens einem Betriebsparameter der Innenrüttelvorrichtung; und mit
- einer Auswerteschaltung zum Auswerten von von der Messeinrichtung erfassten Messwerten;
**dadurch gekennzeichnet, dass**
- der Betriebsparameter ein Parameter aus der Gruppe Bewegung der Rütteleinheit (2), Schwingungsamplitude der Rütteleinheit. Schwingungsfrequenz der Rütteleinheit. Drehzahl des Elektromotors, elektrische Anregungsfrequenz des Elektromotors und Wicklungstemperatur eines Stators des Elektromotors ist; und dass
- durch die Auswerteschaltung aufgrund der Messwerte und damit aufgrund einer Änderung des Betriebsparameters ein Signal erzeugbar ist, das einer Änderung eines Verdichtungszustands des Materials entspricht.

2. Innenrüttelvorrichtung nach Anspruch 1, **dadurch gekennzeichnet. dass** die Auswerteschaltung zum Speisen der Messeinrichtung (6) mit elektrischer Energie ausgebildet ist.

3. Innenrüttelvorrichtung nach Anspruch 1 oder 2, **dadurch gekennzeichnet, dass** die Messeinrichtung wenigstens eine in der Rütteleinheit (2) vorgesehene Bewegungsmesseinrichtung (6) aufweist.

4. Innenrüttelvorrichtung nach den Ansprüchen 2 und 3, **dadurch gekennzeichnet, dass** die Auswerteschaltung in der Schaltungseinheit (3) vorgesehen ist, zum Speisen der Bewegungsmesseinrichtung (6) und Auswerten von von der Bewegungsmesseinrichtung (6) abgegebenen Signalen.

5. Innenrüttelvorrichtung nach Anspruch 3 oder 4, **dadurch gekennzeichnet, dass** die Bewegungsmesseinrichtung ein Beschleunigungsaufnehmer (6) ist.

6. Innenrüttelvorrichtung nach einem der Ansprüche 1 bis 4, **dadurch gekennzeichnet, dass** die Messeinrichtung zwei in der Rütteleinheit (2) vorgesehene Beschleunigungsaufnehmer (6) aufweist, deren Messrichtungen (7) zueinander und zu einer Längsachse (8) der Rütteleinheit (2) senkrecht stehen.

7. Innenrüttelvorrichtung nach einem der vorstehenden Ansprüche, **dadurch gekennzeichnet, dass** die Messeinrichtung wenigstens eine Leistungsmesseinrichtung ausweist.

8. Innenrüttelvorrichtung nach Anspruch 7, **dadurch gekennzeichnet. dass** die Leistungsmesseinrichtung mit der Auswerteschaltung gekoppelt ist, zum Ermitteln der von der Schwingungserzeugungseinrichtung aufgenommenen elektrischen Leistung.

9. Innenrüttelvorrichtung nach einem der Ansprüche 1 bis 8, **dadurch gekennzeichnet, dass** die Auswerteschaltung ein neuronales Netzwerk oder eine Fuzzy-Logik umfaßt.

10. Innenrüttelvorrichtung nach einem der Ansprüche 1 bis 9. **dadurch gekennzeichnet, dass** an der Schaltungseinheit (3) eine von der Auswerteschaltung ansteuerbare optische und/oder akustische Anzeige (9) vorgesehen ist.

11. Innenrüttelvorrichtung nach einem der vorstehenden Ansprüche, **dadurch gekennzeichnet, dass** die Schaltungseinheit ein Schaltergehäuse (3) umfasst. in dem ein Netzschalter (5) und/oder ein Frequenzumformer vorgesehen ist.

## Claims

1. Internal vibrating device for compressing a free-flowing material, having
- a vibrating unit (2), in which a vibration-generating device having an electromotor is disposed;
- a circuit unit (3) which is separated from the vibrating unit (2) via a resilient connection (1);
- a measuring device (6) for detecting at least one operational parameter of the internal vibrating device; and having
- an evaluating circuit for evaluating measurement values detected by the measuring device;
**characterised in that**
- the operational parameter is a parameter from the following group:
movement of the vibrating unit (2), vibration amplitude of the vibrating unit, vibrating frequency of the vibrating unit, rotational speed of the electromotor, electrical excitation frequency of the electromotor and winding temperature of a stator of the electromotor; and **in that**
- a signal can be generated by the evaluating circuit on the basis of the measurement values and thus on the basis of a change in the operational parameter, which signal corresponds to a change in a compression condition of the material.

2. Internal vibrating device as claimed in Claim 1, **characterised in that** the evaluating circuit is formed in order to supply the measuring device (6) with electrical energy.

3. Internal vibrating device as claimed in Claim 1 or 2, **characterised in that** the measuring device comprises at least one movement-measuring device (6) provided in the vibrating unit (2).

4. Internal vibrating device as claimed in Claims 2 and 3, **characterised in that** the evaluating circuit is provided in the circuit unit (3) in order to supply the movement-measuring device (6) and to evaluate signals output by the movement-measuring device (6).

5. Internal vibrating device as claimed in Claim 3 or 4, **characterised in that** the movement-measuring device is an acceleration sensor (6).

6. Internal vibrating device as claimed in any one of Claims 1 to 4, **characterised in that** the measuring device comprises two acceleration sensors (6) provided in the vibrating unit (2), wherein the measurement directions (7) of the acceleration sensors are perpendicular with respect to each other and with respect to a longitudinal axis (8) of the vibrating unit (2).

7. Internal vibrating device as claimed in any one of the preceding Claims, **characterised in that** the measuring device comprises at least one power-measuring device.

8. Internal vibrating device as claimed in Claim 7, **characterised in that** the power-measuring device is coupled to the evaluating circuit in order to determine the electrical power received by the vibration-generating device.

9. Internal vibrating device as claimed in any one of Claims 1 to 8, **characterised in that** the evaluating circuit contains a neuronal network or fuzzy logic.

10. Internal vibrating device as claimed in any one of Claims 1 to 9, **characterised in that** an optical and/or acoustic display (9) which can be controlled by the evaluating circuit is provided on the circuit unit (3).

11. Internal vibrating device as claimed in any one of the preceding Claims, **characterised in that** the circuit unit contains a switch housing (3), in which a mains switch (5) and/or a frequency converter is/are provided.

## Revendications

1. Vibreur interne pour le compactage d'un matériau coulant, comportant
- une unité vibrante (2) dans laquelle est disposé un dispositif de génération d'oscillations avec un moteur électrique ;
- une unité de circuits (3) séparée de l'unité vibrante (2) par une liaison élastique (1) ;
- un dispositif de mesure (6) pour détecter au moins un paramètre de fonctionnement du vibreur interne ; et comportant
- un circuit d'exploitation pour exploiter des valeurs de mesure détectées par le dispositif de mesure ;
**caractérisé en ce que**
- le paramètre de fonctionnement est un paramètre du groupe :
déplacement de l'unité vibrante (2), amplitude d'oscillations de l'unité vibrante, fréquence d'oscillations de l'unité vibrante, vitesse de rotation du moteur électrique, fréquence d'excitation électrique du moteur électrique et température de l'enroulement d'un stator du moteur électrique ; et **en ce que**
- sur la base des valeurs de mesure et donc sur la base d'une variation du paramètre de fonctionnement, le circuit d'exploitation peut produire un signal qui correspond à une variation d'un état de compactage du matériau.

2. Vibreur interne selon la revendication 1, **caractérisé en ce que** le circuit d'exploitation est conçu pour l'alimentation du dispositif de mesure (6) en énergie électrique.

3. Vibreur interne selon la revendication 1 ou 2, **caractérisé en ce que** le dispositif de mesure comporte au moins un dispositif de mesure de déplacement (6) prévu dans l'unité vibrante (2).

4. Vibreur interne selon les revendications 2 et 3, **caractérisé en ce que** le circuit d'exploitation est prévu dans l'unité de circuit (3), pour l'alimentation du dispositif de mesure de déplacement (6) et exploitation des signaux fournis par le dispositif de mesure de déplacement (6).

5. Vibreur interne selon la revendication 3 ou 4, **caractérisé en ce que** le dispositif de mesure de déplacement est un capteur d'accélération (6).

6. Vibreur interne selon l'une des revendications 1 à 4, **caractérisé en ce que** le dispositif de mesure comporte deux capteurs d'accélération (6) prévus dans l'unité vibrante (2), dont les dispositifs de mesure (7) sont perpendiculaires l'un à l'autre et perpendiculaires à un axe longitudinal (8) de l'unité vibrante (2).

7. Vibreur interne selon l'une des revendications précédentes, **caractérisé en ce que** le dispositif de mesure comporte au moins un dispositif de mesure de puissance.

8. Vibreur interne selon la revendication 7, **caractérisé en ce que** le dispositif de mesure de puissance est couplé au circuit d'exploitation, afin de déterminer la puissance électrique absorbée par le dispositif de génération d'oscillations.

9. Vibreur interne selon l'une des revendications 1 à 8, **caractérisé en ce que** le circuit d'exploitation comprend un réseau neuronal ou une logique fuzzy.

10. Vibreur interne selon l'une des revendications 1 à 9, **caractérisé en ce que** sur l'unité de circuits (3) est prévu un affichage optique et/ou acoustique (9) qui peut être commandé par le circuit d'exploitation.

11. Vibreur interne selon l'une des revendications précédentes, **caractérisé en ce que** l'unité de circuit comprend un boîtier de commutateur (3) dans lequel est prévu un interrupteur secteur (5) et/ou un transformateur de fréquence.
